# FASCICULE DE BREVET EUROPEEN

(11) **EP 1 351 207 B1**
(45) Date de publication et mention de la délivrance du brevet: **01.03.2006**
(21) Numéro de dépôt: 03290214.0
(22) Date de dépôt: 28.01.2003
(51) Int. Cl.: G08G 1/0967, G08G 1/123

(54) **Mobilier urbain de sécurité routière**
Strassenmöbel mit Schutzeinrichtung
Street furniture with road safety

(30) Priorité: 05.04.2002 FR 0204274; 05.04.2002 FR 0204275; 15.04.2002 FR 0204694; 02.09.2002 FR 0210852
(43) Date de publication de la demande: 08.10.2003
(73) Titulaire: JCDecaux SA, 92200 Neuilly-Sur-Seine (FR)
(72) Inventeur: Decaux, Jean-Claude, 92200 Neuilly sur Seine (FR)
(74) Mandataire: Burbaud, Eric

(56) Documents cités:
- DE-A- 19 951 213
- GB-A- 2 301 924
- GB-A- 2 363 885
- US-A- 3 373 402
- US-A- 3 544 958
- US-A- 4 173 010
- US-A- 5 381 155
- US-A- 5 461 374
- US-A1- 2001 011 957

## Description

La présente invention concerne un mobilier urbain de sécurité routière, destiné à être installé au bord d'une voie de passage de véhicules pour assurer la sécurité des personnes se trouvant dans une zone de protection déterminée par rapport à l'emplacement de ce mobilier urbain.

Le document US-5 381 155 décrit un mobilier urbain de sécurité routière installé au bord d'une voie de passage de véhicules pour assurer la sécurité des piétons se trouvant dans une zone de protection déterminée par rapport audit mobilier urbain, comprenant des moyens de détection d'un risque imprévisible susceptible d'affecter un piéton se trouvant dans ladite zone de protection et des moyens de signalisation reliés aux moyens de détection précités.

Ce mobilier urbain n'émet toutefois des messages qu'à l'attention des automobilistes et présente l'inconvénient que les personnes auxquelles ces messages sont destinés s'y habituent lorsqu'elles passent fréquemment devant les mêmes dispositifs et n'y font plus attention.

La présente invention a notamment pour but de pallier ces inconvénients.

A cet effet, selon l'invention, un mobilier urbain du genre en question est caractérisé en ce que les moyens de signalisation sont adaptés pour communiquer aux piétons des messages dépendant de ladite vitesse et d'au moins un paramètre supplémentaire choisi parmi un paramètre aléatoire et un paramètre mesuré par lesdits moyens de détection.

Grâce à ces dispositions, on avertit les piétons des dangers qu'ils courent, et les messages qui leur sont diffusés ne sont pas répétitifs du fait qu'ils dépendent d'au moins deux paramètres, ce qui évite les phénomènes d'accoutumance des piétons à ces messages.

Avantageusement, les moyens de détection comprennent également des moyens de détection de paramètres environnementaux dans la zone de protection ou au voisinage de celle-ci, ces paramètres environnementaux comprenant notamment les conditions météorologiques, la visibilité, l'état de la route ou de la chaussée, et des moyens de détection d'un état particulier ou d'un évènement, tel par exemple que l'arrivée ou le départ d'un train, d'un autobus, d'un tramway ou analogue, la fermeture ou l'ouverture d'une barrière, le passage au rouge ou au vert d'un feu de circulation, etc.

Ainsi, à l'occasion d'un événement fortuit, inopiné ou non-prédéterminé qui intéresse la zone de protection ou son voisinage, et qui est susceptible d'être un facteur de risque pour les personnes se trouvant dans la zone de protection, les moyens de détection précités génèrent un signal correspondant à l'évènement ou au risque détecté et le transmettent aux moyens de signalisation qui génèrent eux-mêmes des signaux alertant la ou les personnes se trouvant dans la zone de protection.

Selon une autre caractéristique de l'invention, ces moyens de signalisation comprennent des moyens de signalisation visuelle et/ou sonore et des moyens d'affichage de messages.

Conformément à un autre aspect de l'invention, ce mobilier urbain de sécurité routière comprend des seconds moyens de signalisation, qui sont reliés aux moyens de détection précités et sont destinés à informer les conducteurs des véhicules circulant vers ou dans la zone de protection.

Avantageusement, ce mobilier urbain comprend également des moyens de détection de la présence d'au moins une personne dans la zone de protection, ces moyens de détection étant reliés, comme les moyens de détection précités, aux seconds moyens de signalisation.

Ce mobilier urbain comprend encore des moyens de génération de messages, qui sont reliés aux moyens de détection et aux moyens de signalisation précités, et qui génèrent des messages variables en fonction de signaux générés par les moyens de détection.

Les messages produits comprennent des premiers messages destinés aux personnes se trouvant dans la zone de protection et des seconds messages destinés aux conducteurs des véhicules, ces premiers et seconds messages pouvant être simultanés et corrélés entre eux, ou bien indépendants les uns des autres.

Dans un mode de réalisation particulier de l'invention, les moyens de génération de messages comprennent une mémoire contenant des messages préenregistrés, et des moyens de sélection de messages dans cette mémoire en fonction des signaux de sortie des moyens de détection.

En particulier, les messages peuvent être sélectionnés en fonction d'au moins deux paramètres différents détectés par les moyens de détection, l'un de ces paramètres étant constitué, de préférence, par la vitesse d'un véhicule circulant vers ou dans la zone de protection.

Avantageusement, la mémoire contient des messages différents correspondant à des situations identiques et la sélection d'un message correspondant à une situation donnée est effectuée de façon aléatoire parmi plusieurs messages correspondant à cette situation.

Dans des modes de réalisation préférés de l'invention, les moyens de détection précités comprennent des détecteurs de vitesse de véhicule du type radar ou laser ou à boucles magnétiques intégrées dans la chaussée, des détecteurs radars, lasers ou infrarouge de détection de présence de personnes dans la zone de protection, et/ou au moins une caméra vidéo associée à des moyens de traitement d'images, et les moyens de signalisation comprennent des panneaux d'affichage alphanumérique et/ou d'affichage de pictogrammes et/ou des écrans vidéo.

Dans un mode de réalisation plus sophistiqué de l'invention, les moyens de signalisation comprennent également des émetteurs de signaux destinés à être captés par des récepteurs montés à bord des véhicules.

Enfin, selon un autre mode de réalisation de l'invention, ce mobilier urbain de sécurité routière comprend également des moyens d'enregistrement et éventuellement de transmission des données relatives à un événement détecté, tel par exemple que la vitesse excessive d'un véhicule circulant vers ou dans la zone de protection.

Dans ce cas, les données enregistrées et éventuellement transmises peuvent comprendre la vitesse détectée du véhicule et l'identification du véhicule.

Il est également possible d'intégrer dans le mobilier urbain, selon l'invention, des moyens de traitement de données, notamment de traitement statistique, pour la transmission d'informations globales telles que la densité de circulation à certaines heures.

L'invention sera mieux comprise et d'autres caractéristiques, détails et avantages de celle-ci apparaîtront plus clairement à la lecture de la description qui suit, faite à titre d'exemple en référence aux dessins annexés, dans lesquels :
- La figure 1 représente schématiquement un premier mode de réalisation du mobilier urbain de sécurité routière selon l'invention ;
- La figure 2 est une vue de face de ce mobilier urbain ;
- La figure 3 représente sous forme de schémas-blocs les composants essentiels du mobilier urbain selon l'invention ;
- Les figures 4a à 4d représentent des exemples de signalisation d'un risque au moyen du mobilier urbain selon l'invention en fonction de la vitesse détectée ;
- Les figures 5 et 6 illustrent schématiquement le fonctionnement d'une variante de réalisation du mobilier urbain selon l'invention ;
- La figure 7 est une vue schématique de dessus représentant un autre mode de réalisation du mobilier urbain selon l'invention ;
- La figure 8 est une vue schématique de dessus d'encore un autre mode de réalisation du mobilier urbain selon l'invention ;
- La figure 9 est une vue schématique de dessus représentant un mobilier urbain selon l'invention, installé au voisinage de l'intersection d'une route et d'une voie ferrée.

On se réfère d'abord aux figures 1 à 4 relatives à un premier mode de réalisation de l'invention, dans lequel le mobilier urbain 1 de sécurité routière est installé sur un trottoir 2 bordant une route 3 sur laquelle circule un véhicule automobile 4 se dirigeant vers une zone de protection 5, située au voisinage du mobilier urbain 1 selon l'invention, et dans laquelle se trouve une personne 6, qui s'apprête par exemple à traverser la route 3, devant le véhicule 4.

Le mobilier urbain selon l'invention comprend dans cet exemple un panneau d'un type connu, comportant un caisson 10 reposant sur un ou plusieurs pieds 11 et permettant de présenter des affiches ayant un format relativement important, par exemple de l'ordre de 1,7 m x 1,1 m.

La face avant 12 du caisson 10 est orientée en direction du véhicule 4, par exemple perpendiculairement à la route et, comme représenté en figure 2, peut comporter des moyens d'affichage d'un message ou d'un signal à l'attention du conducteur du véhicule 4.

La face arrière 13 du caisson 10 peut quant à elle servir uniquement à la présentation d'une affiche.

Le caisson 10 est surmonté d'un caisson supérieur 20 dont les faces avant 22 et arrière 23 sont orientées perpendiculairement à la route 7, ce caisson supérieur 20 comprenant un certain nombre de moyens de détection et d'affichage, notamment des moyens 24 de détection de la vitesse du véhicule 4 se dirigeant vers la zone de protection 5, des moyens 25 d'affichage de signaux et de messages à l'attention du conducteur du véhicule 4 et des moyens 26 de signalisation, à l'attention de la personne 6 se trouvant dans la zone de protection 5, du risque constitué par l'arrivée du véhicule 4.

Le caisson 20 peut être monté fixe ou orientable sur le caisson 10. En variante, les moyens de détection et les moyens d'affichage et de signalisation peuvent être intégrés dans le caisson 10 ou installés au voisinage de celui-ci.

De façon plus détaillée, et comme représenté schématiquement en figure 3, les moyens de détection comprennent, outre le détecteur de vitesse 24, au moins certains des moyens suivants :
- un capteur de température 27, pour la signalisation d'une température basse susceptible d'engendrer du verglas ou d'une température élevée susceptible de modifier l'attention générale des personnes présentes ;
- un capteur de luminosité 28, permettant de signaler la pénombre ou l'obscurité environnante ou au contraire un risque d'éblouissement ;
- un capteur 29 permettant de signaler la présence d'eau sur la chaussée, susceptible de modifier les conditions de roulement et de freinage des véhicules,
- un capteur de bruit 30, pour la signalisation de conditions inhabituelles de bruit ambiant qui seraient susceptibles de modifier l'attention générale des personnes présentes, comme par exemple l'utilisation d'une sirène par un véhicule prioritaire ou le bruit de fond produit par une foule compacte,
- un capteur de brouillard 31, pour la signalisation d'une réduction de la visibilité,
- une horloge 32, permettant de prendre en compte un encombrement habituel de la route, aux heures de pointe,
- un capteur de passage 33, permettant de prendre en compte la densité du trafic routier ou la présence ou le passage d'un véhicule d'un type spécial, tel qu'un autobus ou un tramway par exemple sur une voie annexe,
- un capteur de pluie 34, permettant de signaler une réduction de la visibilité et une modification des conditions de roulement et de freinage des véhicules,
- un capteur de neige 35, permettant de prendre en compte une réduction de la visibilité causée par la chute de la neige et la présence de neige sur la chaussée.

D'autres capteurs de types différents peuvent bien entendu être également utilisés, en particulier un moyen 37 de réception des messages qui sont émis dans certains pays par des véhicules prioritaires pour prévenir les autres véhicules de leur passage ou de leur approche.

Ces différents capteurs sont intégrés dans le caisson supérieur 20 du mobilier urbain selon l'invention ou installés en des endroits différents, et sont alors reliés aux circuits du caisson 20 par des liaisons filaires ou des liaisons sans fil, par exemple par ondes radio.

Les différents moyens de détection sont reliés à des moyens 36 de génération de message, qui sont eux-mêmes reliés en sortie aux moyens 25, 26 précités de signalisation et d'affichage.

Les moyens 25 installés sur la face avant 22 du caisson supérieur 20 sont des écrans d'affichage d'un type quelconque approprié par exemple à plasma, à diodes ou à cristaux liquides, qui comprennent de préférence des lignes d'écriture comprenant chacune plusieurs modules de plusieurs colonnes, par exemple quatre modules de 48 colonnes, chaque colonne pouvant comporter 25 pixels rectangulaires de 4,5 millimètres de hauteur avec un pas horizontal de 5,5 millimètres.

Des moyens sont associés à cet écran d'affichage pour modifier la police des caractères affichés, modifier la taille de ces caractères, renforcer leur intensité lumineuse, produire un clignotement de l'affichage, etc.

Les moyens 26 de signalisation à l'attention des personnes 6 se trouvant dans la zone de protection 5 comprennent par exemple un circuit 38 alimentant un écran 39 d'affichage de la vitesse détectée des véhicules arrivants 4, des moyens 40 de signalisation visuelle tels par exemple qu'un feu clignotant, une lampe flash, un giro-phare, etc., et un émetteur sonore ou vocal 41 tel qu'une sirène, un klaxon, ou un haut parleur, pour l'émission d'ondes sonores dont on peut moduler l'intensité, la fréquence et la durée.

De plus, des moyens de signalisation supplémentaires peuvent être prévus à l'attention des conducteurs des véhicules 4, ces moyens supplémentaires comprenant un écran 42 d'affichage par exemple à plasma, à diodes ou à cristaux liquides, placé sur la face avant 12 du caisson 10 pour la reproduction d'un signal d'un panneau de limitation de vitesse, et un émetteur sonore 43 tel par exemple qu'une sirène, un klaxon, un sifflet, ou un haut-parleur. Ces moyens 42 et 43 sont alimentés par un circuit approprié 44, faisant partie des moyens 36 de génération de messages.

Ces moyens 36 peuvent encore comprendre un émetteur 45 générant un signal particulier destiné à être capté par un récepteur monté à bord du véhicule 4, ce signal étant par exemple du type W-LAN (Wireless Local Access Network) ou analogue.

Les messages générés par les moyens 36 et destinés, d'une part aux moyens 25 et 42 d'affichage à l'attention des conducteurs de véhicules, et d'autre part aux moyens 26 d'affichage ou de signalisation à l'attention des personnes 6 se trouvant dans la zone de protection 5, sont variables et différenciés, ces messages étant variables pour être adaptés aux risques ou aux évènements détectés par les moyens de détection précités, et étant différenciés en fonction de leurs destinataires qui sont les conducteurs de véhicules ou les personnes 6 se trouvant dans la zone de protection sur le trottoir ou sur un passage protégé traversant la route.

Dans un mode de réalisation particulier de l'invention, les moyens 36 de génération de messages comprennent une mémoire 46 dans laquelle sont enregistrés des groupes de messages préétablis, chaque groupe de messages correspondant à un événement ou à une situation donnée, et des moyens 47 de sélection aléatoire de messages qui sont reliés, d'une part aux sorties des moyens de détection précités et d'autre part aux moyens 36 de génération de messages et qui sélectionnent de façon aléatoire des messages dans des groupes eux-mêmes choisis en fonction d'un ou de préférence de plusieurs paramètres différents détectés par les moyens précités.

Ces messages sont affichés sur des panneaux du type de ceux représentés schématiquement aux figures 4a à 4d.

Les figures 4a et 4b représentent deux panneaux dont l'un 26 est installé à la sortie d'une école pour la signalisation d'un risque à l'attention des enfants et des adultes sortant de l'école, et dont l'autre est installé à distance de l'école pour la signalisation à l'attention des conducteurs de véhicule.

Le panneau 26 de la figure 4a comprend un écran 39 d'affichage d'un message alphanumérique, deux lampes clignotantes 40, éventuellement un émetteur sonore, et une affiche ou analogue représentant un panneau usuel de limitation de vitesse et un pictogramme du type de ceux signalant les sorties d'école aux automobilistes.

Le message affiché sur l'écran 39 indique notamment la vitesse d'un véhicule arrivant, détectée par les moyens 24 précités. Dans le cas représenté où la vitesse est excessive, les lampes 40 clignotent et un signal sonore est émis.

Le panneau de la figure 4b est du même type, et comprend un écran 25 d'affichage d'un message alphanumérique, des lampes clignotantes 42, et une affiche ou analogue indiquant la distance de la sortie d'école, une limitation de vitesse et un pictogramme semblable à celui du panneau de la figure 4a.

Les messages affichés sur les écrans 39, 25 des deux panneaux sont simultanés, corrélés, et différenciés en fonction de leur destination.

Dans la variante de réalisation des figures 4c et 4d, les panneaux de signalisation à l'attention des piétons et des conducteurs ne comprennent pas d'affiches, mais des écrans 39, 25 d'affichage alphanumérique et des lampes clignotantes 40, 42 avec éventuellement un émetteur sonore pour le panneau 26 de la figure 4c, et peuvent être installés aux sorties d'écoles, d'hôpitaux, d'usines, d'établissements publics, dans les zones à mauvaise visibilité, aux entrées d'agglomération, etc.

Les messages variables générés à l'attention des conducteurs de véhicules peuvent être de plusieurs types différents, comme indiqué ci-dessous.

Lorsque les véhicules détectés arrivent vers la zone de protection à une vitesse inférieure ou égale à 30 km/heure par exemple, les lampes 42 sont éteintes et le message affiché sur l'écran 25 est choisi de façon aléatoire parmi plusieurs tels que :
- Vitesse modérée = conducteur apprécié
- Vitesse modérée = conducteur avisé
- Vitesse respectée = merci

Si la vitesse détectée d'un véhicule arrivant vers la zone de protection est comprise entre 30 et 50 km/heure par exemple, les lampes 42 sont allumées, et les messages affichés sur l'écran 25 sont par exemple choisis parmi :
- Plus vite, c'est trop vite
- Modérez vous. Ralentissez
- Vitesse excessive, levez le pied

Quand la vitesse détectée du véhicule arrivant est supérieure à 50 km/h, les lampes 42 sont allumées et clignotent, et les messages affichés sur l'écran 25 sont choisis parmi :
- Reprenez le contrôle, ralentissez !
- Vitesse + enfants = danger !
- La vitesse, c'est pas vital !

Comme indiqué plus haut, les moyens de signalisation à l'attention des piétons et des conducteurs peuvent aussi comprendre une sirène, un klaxon, un sifflet, un haut parleur ou analogue.

Le message sonore émis est variable, par exemple par modulation de son intensité et/ou de sa fréquence, et éventuellement de la fréquence des discontinuités si le signal émis est discontinu.

Les messages émis peuvent aussi attirer l'attention sur des paramètres environnementaux comme par exemple une chaussée glissante, une visibilité faible, etc.

Les moyens 24 de détection de vitesse peuvent comprendre une caméra vidéo associée à des moyens de traitement d'image. Cela permet de prendre connaissance à distance des conditions de circulation au voisinage de la zone de protection, et d'afficher à destination des conducteurs des véhicules 4, sur un écran vidéo porté par un caisson 10, 20 ou par un panneau implanté à proximité de ce caisson, une image représentant ce qui se passe dans la zone de protection ou à proximité de celle-ci.

On peut également prendre au moyen de la caméra vidéo des images des véhicules arrivant vers la zone de protection et afficher ces images sur un écran à l'attention des personnes se trouvant dans la zone de protection.

Un exemple de mise en oeuvre de l'invention est représenté schématiquement aux figures 5 et 6, dans lesquelles le mobilier urbain de sécurité routière selon l'invention a la forme d'une arche 50 installée à la sortie d'une école, cette arche comprenant deux piliers implantés sur le trottoir de chaque côté d'un passage protégé 51 aménagé sur le trottoir et sur la chaussée.

Les moyens de signalisation 26 précités sont installés sur cette arche et peuvent comprendre également des moyens d'éclairage orientés vers les personnes se trouvant dans la zone de protection 5.

Des panneaux 10 comportant les moyens de signalisation précités 25 et 42 sont installés à proximité de l'arche 50, pour l'information des conducteurs des véhicules 4.

Dans des conditions où la visibilité est relativement faible, par exemple à la tombée de la nuit, les moyens de signalisation et d'éclairage 26 et les moyens 25 et 42 des panneaux 10 sont allumés et permettent efficacement d'attirer l'attention des conducteurs des véhicules sur la présence des enfants sortant de l'école et sur les limitations de vitesse à respecter.

D'autres exemples de mise en oeuvre de l'invention sont représentés schématiquement aux figures 7, 8 et 9.

En figure 7, le mobilier urbain selon l'invention est installé sur au moins un côté d'une voie de passage de véhicules 4, au voisinage d'un passage protégé 51 matérialisé par des bandes blanches 52 collées sur la chaussée 3.

Le mobilier urbain selon l'invention comprend des moyens 53 de détection de la présence d'une ou plusieurs personnes dans la zone de protection 5 qui inclut le passage protégé 25, des moyens 24 de détection de l'arrivée d'un véhicule 4 sur la zone de protection et de mesure de la vitesse de ce véhicule, ainsi que des moyens 25 et 26 de signalisation à l'attention des conducteurs des véhicules 4 et des personnes se trouvant dans la zone de protection 5.

Les moyens 53 de détection de personnes peuvent être du type radar ou infrarouge ou des moyens vidéo à traitement d'image.

Selon le type de la voie de passage qui peut être à sens unique ou à double sens de circulation des véhicules et qui peut comporter ou non des couloirs de circulation pour des véhicules d'un type particulier, le mobilier urbain selon l'invention peut comprendre un ou deux moyens 24 de détection de l'arrivée d'un véhicule ou dans un sens ou dans les deux sens possibles de circulation, un ou deux moyens 25 de signalisation à l'attention des conducteurs de véhicules, un ou deux moyens 26 de signalisation à l'attention des personnes se trouvant dans la zone de protection, et ces moyens de détection et de signalisation peuvent être regroupés ou installés en des emplacements différents, sur un côté ou sur les deux côtés de la voie.

On peut également regrouper ou non les moyens 53 de détection des personnes dans la zone de protection et les moyens 26 de signalisation à l'attention de ces personnes, et l'on peut regrouper ou non les moyens 24 de détection des véhicules et les moyens 25 de signalisation à l'attention des conducteurs des véhicules.

Ce mobilier urbain comprend également des moyens de détection ou de mesures d'autres paramètres intéressant la zone de protection 5 et son voisinage, comme notamment les conditions météorologiques (vent, pluie, brouillard, neige, verglas, température), ..., et la visibilité qui varie en fonction des conditions météorologiques et de l'heure, etc.

Le mobilier urbain installé sur les côtés de la voie de passage des véhicules peut encore comprendre des moyens de connexion à des circuits de transmission d'informations, pour l'affichage de messages élaborés à distance par une unité centrale et comprenant par exemple des informations générales telles que la qualité de l'air (indice de pollution) ou l'annonce d'événements particuliers, etc.

Les messages diffusés par le mobilier urbain à l'attention des personnes se trouvant dans la zone 5 et des conducteurs des véhicules arrivant sur cette zone, sont variables pour éviter l'accoutumance et la perte d'attention des personnes qui les reçoivent. Ils sont différenciés en fonction de leur destination, selon qu'ils sont adressés aux personnes se trouvant dans la zone de protection ou aux conducteurs des véhicules, et ils sont émis simultanément ou quasi simultanément afin que les personnes se trouvant dans la zone de protection 5 et les conducteurs des véhicules arrivants soient informés le plus rapidement possible d'un risque éventuel.

Ces messages sont de préférence affichés sous diverses formes pour mieux retenir l'attention de leurs destinataires. Ils sont également générés sous des formes différentes pour être adaptés aux situations qu'ils signalent, par exemple pour tenir compte de la vitesse plus ou moins élevée d'un véhicule arrivant sur la zone de protection 5, de la présence d'une ou plusieurs personnes dans la zone 5 susceptibles de traverser la route, d'une mauvaise visibilité, d'une chaussée glissante, etc.

Lorsque aucune personne n'est présente dans la zone de protection 5, les moyens 25 d'affichage à l'attention des conducteurs des véhicules peuvent ne rien afficher ou afficher des informations générales, et de même, lorsque aucun véhicule n'arrive sur la zone de protection 5, les moyens 26 de signalisation à l'attention des personnes peuvent ne rien afficher ou afficher des informations générales.

Les messages à destination des personnes se trouvant dans la zone de protection 5 peuvent être par exemple du type suivant :
- Attention ! Véhicule rapide !
- Attention ! Véhicule prioritaire !
- Attention ! Circulation dense !
- Attention ! Visibilité faible !
- Traverser sans regarder met votre vie en danger !
- Attendez avant de traverser !

Les messages destinés aux conducteurs des véhicules sont par exemple du type suivant :
- Attention ! Piétons !
- Attention ! Véhicule prioritaire !
- Attention ! Ralentissez !
- Prudence ! Visibilité faible !
- Prudence ! Sot glissant !
- Pollution ! Réduisez la vitesse !
- Vous êtes en infraction !

Les messages destinés aux personnes se trouvant dans la zone de protection 5 et ceux destinés aux conducteurs des véhicules 4 peuvent être corrélés comme par exemple :
- pour les personnes : Visibilité faible ! Les voitures qui arrivent ne vous voient pas bien !
- pour les conducteurs : Visibilité faible ! Les personnes qui traversent ne vous voient pas bien !

Avantageusement, le mobilier urbain comprend des moyens permettant à des piétons "prioritaires", tels que des aveugles, des sourds, des handicapés, des personnes accompagnant des enfants ou poussant des voitures d'enfant, de signaler leur présence dans la zone de protection aux conducteurs des véhicules arrivants, ces moyens étant par exemple à bouton-poussoir ou analogue, de commande actionné par les personnes elles-même et se trouvant aux extrémités du passage protégé 51 comme indiqué en 54.

Quand ces moyens sont actionnés, des messages correspondants sont affichés à l'attention des conducteurs des véhicules.

Avantageusement, l'invention prévoit que les moyens de signalisation de piétons prioritaires soient aussi commandés par des boîtiers de télécommande tels que ceux utilisés par des personnes handicapées se trouvant en fauteuil roulant. Ces boîtiers de télécommande leur servent actuellement à commander à distance des barrières d'emplacements réservés de stationnement automobile et à signaler leur présence sur une borne d'appel installée dans un magasin tel qu'une pharmacie ou une station-service. Leur utilisation peut être étendue à d'autres applications comme par exemple la commande de moyens de signalisation dans le mobilier urbain selon l'invention.

Dans l'exemple de réalisation de la figure 8, le mobilier urbain selon l'invention est installé au moins en partie sur un terre-plein central 60 d'une voie 62 qui comprend des couloirs 64 de circulation de véhicules automobiles et des couloirs 66 de circulation de véhicules tels que des tramways 68 par exemple, ou d'autres véhicules de transport en commun.

Ce mobilier urbain comprend des moyens 70 de détection de l'arrivée d'un tramway 68 et les moyens 25 d'affichage à l'attention des conducteurs de véhicules automobiles sont destinés à informer ces derniers d'événements liés à l'arrivée d'un tramway 68 à une station, comme par exemple un risque de passage rapide de personnes désireuses de monter dans le tramway ou un risque de traversée d'un couloir de circulation 64 par des personnes descendant du tramway.

De même, les moyens 26 de signalisation à l'attention des personnes se trouvant dans la zone de protection du mobilier urbain, sont destinés à informer ces personnes de l'arrivée d'un véhicule 4 dans un couloir de circulation 64 que ces personnes vont traverser, soit pour monter dans le tramway, soit après leur descente du tramway.

Ces moyens de signalisation 26 peuvent également informer les personnes de l'arrivée d'un tramway sur l'autre couloir de circulation 66.

Dans l'exemple de réalisation de la figure 9, le mobilier urbain selon l'invention est implanté à proximité du croisement entre une voie 72 de circulation de véhicules automobiles et une ou plusieurs voies ferrées 74, ce croisement étant équipé de feux clignotants et/ou de barrières relevables 76 permettant de barrer la voie 72 quand un train circule sur l'une des voies ferrées 74.

Des moyens 25 de signalisation à l'attention des conducteurs des véhicules automobiles sont installés au bord de la voie 72 un peu avant le croisement avec les voies ferrées, dans chaque sens de circulation, et sont destinés à informer les conducteurs des véhicules de l'arrivée d'un train sur l'une des voies ferrées.

Cela présente un intérêt notable lorsque le croisement n'est pas équipé de barrières relevables 46 et/ou lorsqu'il est masqué par un obstacle quelconque (par exemple une construction, un talus, un tournant de la voie 72), et ne devient visible à une distance relativement faible.

Un autre moyen de signalisation 25 peut être placé à proximité immédiate du croisement - comme représenté en pointillés - pour avertir à nouveau les conducteurs de véhicules automobiles et également les piétons et les cyclistes du passage imminent d'un train sur l'une des voies ferrées 74.

## Revendications

1. Mobilier urbain de sécurité routière installé au bord d'une voie de passage de véhicules pour assurer la sécurité des piétons (6) se trouvant dans une zone de protection (5) déterminée par rapport audit mobilier urbain, comprenant des moyens (24, 27-35) de détection d'un risque imprévisible susceptible d'affecter un piéton (6) se trouvant dans ladite zone de protection (5) et des moyens (26) de signalisation reliés aux moyens de détection précités, lesdits moyens de détection comprenant des moyens (24) de détection de la vitesse d'au moins un véhicule (4) circulant vers ou dans la zone de protection (5),
**caractérisé en ce que** les moyens de signalisation (26) sont adaptés pour communiquer aux piétons (6) des messages dépendant de ladite vitesse et d'au moins un paramètre supplémentaire choisi parmi un paramètre aléatoire et un paramètre mesuré par lesdits moyens de détection (24, 27, 35).

2. Mobilier urbain selon la revendication 1, **caractérisé en ce que** les moyens de détection comprennent des moyens (27-35) de détection de paramètres environnementaux dans ou au voisinage de la zone de protection.

3. Mobilier urbain selon la revendication 2, **caractérisé en ce que** les paramètres environnementaux comprennent les conditions météorologiques, la visibilité, l'état de la route ou de la chaussée et l'heure.

4. Mobilier urbain selon l'une des revendications 1 à 3, **caractérisé en ce que** les moyens de détection comprennent des moyens (70) de détection d'un état particulier ou d'un évènement tel que l'arrivée ou le départ d'un train, d'un autobus ou d'un tramway, la fermeture ou l'ouverture d'une barrière, le passage au rouge ou au vert d'un feu de circulation.

5. Mobilier urbain selon l'une des revendications précédentes, **caractérisé en ce que** les moyens (26) de signalisation comprennent des moyens (32, 40, 41) de signalisation visuelle et/ou sonore.

6. Mobilier urbain selon l'une des revendications précédentes, **caractérisé en ce que** les moyens de signalisation (26) comprennent des moye (39) d'affichage de messages.

7. Mobilier urbain selon l'une des revendications précédentes, **caractérisé en ce qu'**il comprend également des seconds moyens (25, 42, 43) de signalisation, reliés aux moyens (24, 27-35) de détection et destinés à informer les conducteurs des véhicules (4) circulant vers ou dans la zone de protection (5).

8. Mobilier urbain selon la revendication 7, **caractérisé en ce qu'**il comprend également des moyens (53) de détection de la présence d'au moins une personne dans la zone de protection (5), reliés aux seconds moyens (25, 42, 43) de signalisation.

9. Mobilier urbain selon l'une des revendications précédentes, **caractérisé en ce qu'**il comprend des moyens (36) de génération de messages reliés aux moyens de détection (24, 27-35) et aux moyens de signalisation (26, 42, 43) et générant des messages qui sont variables en fonction des signaux de sortie des moyens de détection.

10. Mobilier urbain selon l'ensemble des revendications 7 à 9, **caractérisé en ce que** les moyens (36) de génération de messages produisent des premiers messages destinés aux personnes se trouvant dans la zone de protection (5) et des seconds messages destinés aux conducteurs des véhicules (4).

11. Mobilier urbain selon la revendication 10, **caractérisé en ce que** les affichages des premiers et seconds messages sont simultanés et leurs contenus sont corrélés.

12. Mobilier urbain selon la revendication 10, **caractérisé en ce que** les premiers et seconds messages sont indépendants les uns des autres.

13. Mobilier urbain selon l'une des revendications 9 à 12, **caractérisé en ce que** les moyens (36) de génération de messages comprennent une mémoire (46) contenant des messages préenregistrés et des moyens de sélection de messages dans ladite mémoire en fonction des signaux de sortie des moyens de détection.

14. Mobilier urbain selon la revendication 13, **caractérisé en ce que** les messages sont sélectionnés dans la mémoire (46) en fonction d'au moins deux paramètres ou facteurs de risque différents détectés par les moyens de détection précités.

15. Mobilier urbain selon la revendication 13 ou 14, **caractérisé en ce que** la mémoire (46) contient des messages différents correspondant à des situations identiques, et **en ce que** la sélection d'un message correspondant à une situation donnée est effectuée de façon aléatoire.

16. Mobilier urbain selon l'une des revendications précédentes, **caractérisé en ce que** les moyens de détection comprennent des détecteurs radars, lasers, infrarouges et/ou des boucles magnétiques intégrées dans la chaussée.

17. Mobilier urbain selon l'une des revendications précédentes, **caractérisé en ce que** les moyens de détection comprennent au moins une caméra vidéo associée à des moyens de traitement d'images.

18. Mobilier urbain selon l'une des revendications précédentes, **caractérisé en ce que** les moyens de signalisation comprennent des panneaux d'affichage alphanumérique et/ou d'affichage de pictogrammes et/ou des écrans vidéo.

19. Mobilier urbain selon l'une des revendications précédentes, **caractérisé en ce que** les moyens de signalisation comprennent des moyens (45) d'émission de signaux destinés à être captés par des récepteurs montés à bord des véhicules automobiles.

20. Mobilier urbain selon l'une des revendications précédentes, **caractérisé en ce que** les moyens de détection comprennent des moyens de réception de messages émis par des véhicules prioritaires.

21. Mobilier urbain selon l'une des revendications précédentes, **caractérisé en ce qu'**il comprend des moyens de signalisation du passage ou de la présence de piétons prioritaires.

22. Mobilier urbain selon la revendication 21, **caractérisé en ce que** les moyens de signalisation du passage ou de la présence de piétons prioritaires sont commandés par des moyens à bouton-poussoir ou analogue et/ou par des boîtiers de télécommande tels que ceux utilisés par des personnes handicapées en fauteuil roulant.

23. Mobilier urbain selon l'une des revendications précédentes, **caractérisé en ce qu'**il comprend des moyens d'enregistrement et éventuellement de traitement et de transmission de données relatives à un événement détecté, tel que la vitesse excessive d'un véhicule (4) arrivant dans la zone de protection (5), ou la densité de la circulation à certaines heures.

## Claims

1. Road safety street furniture installed alongside a lane for vehicles so as to ensure the safety of pedestrians (6) located in a protection zone (5) determined with respect to said street furniture, comprising means (24, 27-35) of detection of an unforeseeable risk liable to affect a pedestrian (6) located in said protection zone (5), and signaling means linked to the aforesaid means of detection, said means of detection including means (24) for detecting the speed of at least a vehicle (4) circulating toward or on the protection zone (5),
**characterized in that** the signaling means (26) are adapted for transmitting to the pedestrians (6), messages depending on said speed and on at least an additional parameter chosen among a random parameter and a parameter measured by said means of detection (24, 27-35).

2. Street furniture according to claim 1, **characterized in that** the means of detection comprise means (27-35) of detection of environmental parameters in the protection zone or in the vicinity of the protection zone.

3. Street furniture according to claim 2, **characterized in that** the environmental parameters comprise the weather conditions, visibility, the state of the road or of the carriageway and the time.

4. Street furniture according to claim 1-3, **characterized in that** the detections means comprise means (70) of detection of a particular state or of an event such as the arrival or the departure of a train, of a bus and of a streetcar, the closure of the opening of a barrier, the switching of a traffic light to red or to green.

5. Street furniture according to anyone of the preceding claims, **characterized in that** the signaling means (26) comprise means (32, 40, 41) of visual or audible signalling.

6. Street furniture according to anyone of the preceding claims, **characterized in that** the signaling means (26) comprise means (39) for displaying messages.

7. Street furniture according to anyone of the preceding claims, **characterized in that** it further comprises second signaling means (25, 42, 43) linked to the detection means (24, 27-35) are intended to inform the drivers of the vehicles (4) traveling toward and in the protection zone (5).

8. Street furniture according to claim 7, **characterized in that** it further comprises means (53) for detecting the presence of at least one person in the protection zone (5), which are linked to the second signaling means (25, 42, 43).

9. Street furniture according to anyone of the preceding claims, **characterized in that** it further comprises means (36) for generating messages linked to the detection means (24, 27-35) and to the signaling means (26, 42, 43) and generating messages which are variable as a function of the output signals from the detection means.

10. Street furniture according to claims 7 to 9 together, **characterized in that** the means (36) for generating messages produce first messages intended for the persons located in the protection zone (5) and second messages intended for the drivers of the vehicles (4).

11. Street furniture according to claim 10, **characterized in that** the display of the first and second messages are simultaneous and their contents are correlated.

12. Street furniture according to claim 10, **characterized in that** the first and the second messages are independent of one another.

13. Street furniture according to anyone claims 9-12, **characterized in that** the means (36) for generating messages comprise a memory (46) containing prerecorded messages and means for selecting messages from said memory as a function of the output signals from the detection means.

14. Street furniture according to claim 13, **characterized in that** the messages are selected from the memory (46) as a function on at least two different parameters of risk factors detected by the aforesaid detection means.

15. Street furniture according to claim 13, **characterized in that** the memory (46) contains different messages corresponding to identical situations, and **in that** the selection of a message corresponding to a given situation is performed in a random manner.

16. Street furniture according to anyone of the preceding claims, **characterized in that** the detection means comprise radar detectors, laser detectors, infrared detectors and/or magnetic loops built into the carriageway.

17. Street furniture according to anyone of the preceding claims, **characterized in that** the detection means comprise at least one video camera associated with image processing means.

18. Street furniture according to anyone of the preceding claims, **characterized in that** the signaling means comprise panels for alphanumeric display or for displaying pictograms or video screens.

19. Street furniture according to anyone of the preceding claims, **characterized in that** the signaling means comprise means for emitting signals intended to be picked up by receivers mounted on board the motor vehicles.

20. Street furniture according to anyone of the preceding claims, **characterized in that** the detection means comprise means for receiving messages emitted by priority vehicles.

21. Street furniture according to anyone of the preceding claims, **characterized in that** it further comprises means for signaling the passing or the presence of priority pedestrians.

22. Street furniture according to claim 21, **characterized in that** the means for signaling the passing or the presence of priority pedestrians are controlled by pushbutton means or by remote controllers used by disabled persons confined to a wheelchair.

23. Street furniture according to anyone of the preceding claims, **characterized in that** it further comprises means for recording and possibly for processing and transmitting data relating to a detected event, such as the excessive speed of a vehicle (4) arriving in the protection zone (5), or the density of the traffic at certain times.

## Patentansprüche

1. Straßenverkehrs-Installation für die Verkehrssicherheit, die am Rande eines Kraftfahrzeug-Verkehrswegs installiert ist, um die Sicherheit von Fußgängern (6) sicherzustellen, die sich in einer Schutzzone (5) befinden, welche bezüglich der besagten Straßenverkehrs-Installation bestimmt ist; mit Mitteln (24, 27-35) zum Erfassen eines unvorhersehbaren Risikos, das einen Fußgänger (6), der sich in der Schutzzone (5) befindet, treffen kann, und mit Mitteln (26) zur Signalisierung, die mit diesen Erfassungsmitteln verbunden sind, wobei die Erfassungsmittel Mittel (24) zum Erfassen der Schnelligkeit zumindest eines Fahrzeugs (4) aufweisen, das sich in der Schutzzone (5) oder durch diese hindurch bewegt,
**dadurch gekennzeichnet, dass**
die Signalisierungsmittel (26) dazu ausgestaltet sind, Fußgängern (6) Nachrichten zukommen zu lassen, und zwar abhängig von der besagten Schnelligkeit und von zumindest einem zusätzlichen Parameter, der aus einem zufallsbedingten Parameter und einem von den besagten Erfassungsmitteln (24, 27, 35) gemessenen Parameter ausgewählt ist.

2. Straßenverkehrs-Installation nach Patentanspruch 1, **dadurch gekennzeichnet, dass** die Erfassungsmittel Mittel (27-35) zur Erfassung von Umweltparametern in oder nahe der Schutzzone aufweisen.

3. Straßenverkehrs-Installation nach Patentanspruch 2, **dadurch gekennzeichnet, dass** die Umweltparameter meteorologische Bedingungen, die Sichtbarkeit, den Zustand der Straße oder Allee und die Uhrzeit beinhalten.

4. Straßenverkehrs-Installation nach Patentanspruch 1 bis 3, **dadurch gekennzeichnet, dass** die Erfassungsmittel Mittel (70) zum Erfassen eines bestimmten Zustands oder Ereignisses aufweisen, wie beispielsweise der Ankunft oder Abfahrt eines Zugs, eines Autobusses oder einer Straßenbahn, die Schließung oder Öffnung einer Schranke, oder das Umschalten eines Verkehrssignals auf rot oder auf grün.

5. Straßenverkehrs-Installation nach einem der vorangehenden Patentansprüche, **dadurch gekennzeichnet, dass** die Signalisierungsmittel (26) visuelle und/oder akustische Signalisierungsmittel (32, 40, 41) aufweisen.

6. Straßenverkehrs-Installation nach einem der vorangehenden Ansprüche, **dadurch gekennzeichnet, dass** die Signalisierungsmittel (26) Mittel (39) zum Anzeigen von Nachrichten aufweisen.

7. Straßenverkehrs-Installation nach einem der vorangehenden Ansprüche, **dadurch gekennzeichnet, dass** die Einrichtung auch zweite Signalisierungsmittel (25, 42, 43) aufweist, die mit den Erfassungsmitteln (24, 27-35) verbunden sind und dazu vorgesehen sind, den Führern der Fahrzeuge (4), die sich in der Schutzzone (5) oder durch sie hindurch bewegen, Informationen zukommen zu lassen.

8. Straßenverkehrs-Installation nach Patentanspruch 7, **dadurch gekennzeichnet, dass** die Einrichtung auch Mittel (53) zum Erfassen der Anwesenheit zumindest einer Person in der Schutzzone (5) aufweisen, die mit den zweiten Signalisierungsmitteln (25, 42, 43) verbunden sind.

9. Straßenverkehrs-Installation nach einem der vorangehenden Ansprüche, **dadurch gekennzeichnet, dass** sie Mittel (36) zum Erzeugen von Nachrichten aufweist, die mit den Erfassungsmitteln (24, 27-35) und mit den Signalisierungsmitteln (26, 42, 43) verbunden sind und Nachrichten erzeugen, die in Funktion von Ausgangssignalen der Erfassungsmittel variabel sind.

10. Straßenverkehrs-Installation nach einem der Ansprüche 7 bis 9, **dadurch gekennzeichnet, dass** die Mittel (36) zum Erzeugen von Nachrichten erste Nachrichten erzeugen, die für die Personen bestimmt sind, die sich in der Schutzzone (5) befinden, und zweite Nachrichten, die für die Fahrzeugführer bestimmt sind.

11. Straßenverkehrs-Installation nach Patentanspruch 10, **dadurch gekennzeichnet, dass** das Anzeigen der ersten und der zweiten Nachrichten gleichzeitig erfolgt und ihre Inhalte im Zusammenhang miteinander stehen.

12. Straßenverkehrs-Installation nach Patentanspruch 10, **dadurch gekennzeichnet, dass** die ersten und die zweiten Nachrichten unabhängig voneinander sind.

13. Straßenverkehrs-Installation nach einem der Ansprüche 9 bis 12, **dadurch gekennzeichnet, dass** die Mittel (36) zum Erzeugen von Nachrichten einen Speicher (46) aufweisen, der vorher aufgezeichnete Nachrichten beinhaltet, und Mittel zum Auswählen von Nachrichten aus diesem Speicher als Funktion von Ausgangssignalen der Erfassungsmittel.

14. Straßenverkehrs-Installation nach Patentanspruch 13, **dadurch gekennzeichnet, dass** die Nachrichten in dem Speicher (46) als Funktion von zumindest zwei Parametern oder Faktoren von unterschiedlichen Risiken ausgewählt werden, die von den vorgenannten Erfassungsmitteln erfasst werden.

15. Straßenverkehrs-Installation nach Patentanspruch 13 oder 14, **dadurch gekennzeichnet, dass** der Speicher (46) unterschiedliche Nachrichten beinhaltet, die identischen Situationen entsprechen, und dass die Auswahl einer Nachricht, die einer gegebenen Situation entspricht, auf zufällige Art und Weise geschieht.

16. Straßenverkehrs-Installation nach einem der vorangehenden Ansprüche, **dadurch gekennzeichnet, dass** die Erfassungsmittel Radardetektoren, Laser, Infrarotdetektoren und/oder magnetische Schleifen aufweisen, die in der Straße integriert sind.

17. Straßenverkehrs-Installation nach einem der vorangehenden Ansprüche, **dadurch gekennzeichnet, dass** die Erfassungsmittel zumindest eine Videokamera aufweisen, der Mittel zur Bildbearbeitung zugeordnet sind.

18. Straßenverkehrs-Installation nach einem der vorangehenden Ansprüche, **dadurch gekennzeichnet, dass** die Anzeigemittel alphanumerische Anzeigetafeln und/oder Anzeigetafeln für Piktogramme und/oder Videobildschirme aufweisen.

19. Straßenverkehrs-Installation nach einem der vorangehenden Ansprüche, **dadurch gekennzeichnet, dass** die Anzeigemittel Mittel (45) zum Aussenden von Signalen aufweisen, die dazu bestimmt sind, von Empfängern empfangen zu werden, die an Bord der Automobile montiert sind.

20. Straßenverkehrs-Installation nach einem der vorangehenden Ansprüche, **dadurch gekennzeichnet, dass** die Erfassungsmittel Mittel zum Empfangen von Nachrichten aufweisen, die von vorrangigen Fahrzeugen ausgesandt werden.

21. Straßenverkehrs-Installation nach einem der vorangehenden Ansprüche, **dadurch gekennzeichnet, dass** sie Mittel zum Anzeigen des Passierens oder der Anwesenheit von vorrangigen Fußgängern aufweist.

22. Straßenverkehrs-Installation nach Patentanspruch 21, **dadurch gekennzeichnet, dass** die Mittel zur Anzeige des Passierens oder der Anwesenheit der vorrangigen Fußgänger durch Mittel mit einem Druckknopf oder analoge Mittel und/oder durch Fernbedienungsgehäuse gesteuert sind, wie sie von behinderten Personen im Rollstuhl benutzt werden.

23. Straßenverkehrs-Installation nach einem der vorangehenden Ansprüche, **dadurch gekennzeichnet, dass** sie Mittel zur Aufzeichnung und eventuell zur Bearbeitung und Übertragung von Daten relativ zu einem erfassten Ereignis aufweist, wie beispielsweise der übermäßigen Geschwindigkeit eines Fahrzeugs (4), das in der Schutzzone (5) ankommt, oder der Dichte des Verkehrs zu bestimmten Uhrzeiten.
